# FASCICULE DE BREVET EUROPEEN

(11) **EP 1 948 889 B1**
(45) Date de publication et mention de la délivrance du brevet: **14.04.2010**
(21) Numéro de dépôt: 06831330.3
(22) Date de dépôt: 14.11.2006
(51) Int. Cl.: E04H 15/50

(54) **MONTANT TELESCOPIQUE POUR STRUCTURE PLIABLE ET TELLE STRUCTURE**
TELESKOPMAST FÜR EINE FALTBARE STRUKTUR UND DERARTIGE STRUKTUR
TELESCOPIC POST FOR A FOLDING STRUCTURE AND ONE SUCH STRUCTURE

(30) Priorité: 18.11.2005 FR 0553502
(43) Date de publication de la demande: 30.07.2008
(73) Titulaire: Vitabri, Société Anonyme, 25000 Besançon (FR)
(72) Inventeur: STEHLY, Alain, F-25440 Charnay (FR); DE CONTO, Philippe, F-25720 Avanne (FR)
(74) Mandataire: Rhein, Alain
(86) Numéro de dépôt international: PCT/FR2006/051168
(87) Numéro de publication internationale: WO 2007/057604

(56) Documents cités:
- US-A1- 2002 074 032
- US-B1- 6 508 262

## Description

La présente invention concerne un montant télescopique pour structure pliable, apte à passer d'une position déployée de rehaussement de ladite structure à une position repliée, et inversement, ledit montant comprenant un élément inférieur coulissant à l'intérieur d'un élément supérieur solidaire de ladite structure, ledit élément inférieur reposant au sol en sa partie basse formant embase.

La présente invention entre dans le domaine des structures démontables ou pliables destinées à servir d'abri.

Un tel abri est généralement constitué d'une structure métallique recouverte au moins en partie supérieure par un élément de couverture formant un toit. Cet abri se présente le plus souvent, en position déployée, comme une tente ayant la forme d'un cube surmonté d'une pyramide.

Ce type d'abri est destiné à un usage ponctuel, comme stand ou analogue, sur une durée déterminée, nécessitant alors un montage et un démontage aussi simple que rapide. C'est pourquoi, les abris existants ont été prévus dépliables, passant d'une configuration pliée, pour leur transport et leur stockage, à une position déployée, ou inversement. Cette possibilité de plier et déployer l'abri facilite grandement son montage comparé aux abris comprenant une structure constituée de longerons, tiges ou barres amovibles et solidarisées entre elles par des éléments de fixation.

Un abri pliable comprend quant à lui une structure généralement constituée de longerons en matériau métallique, par exemple des profilés en aluminium ou en composé d'aluminium. Ces longerons sont articulés entre eux de manière à autoriser le passage dudit abri d'une position pliée à une configuration déployée, ou inversement.

De plus, l'élément de couverture est assujetti à ladite structure de sorte que le pliage ou le déploiement de l'abri ne nécessite pas de retirer ledit élément de couverture. Pour ce faire, ce dernier est réalisé sous la forme d'une bâche en matière plastique, souple et étanche, fixée à ladite structure.

Toutefois, les abris pliables connus sont limités en taille en raison de la portance de la structure et le poids que supportent les longerons articulés ainsi que la masse totale de la structure. Les abris connus présentent généralement une surface au sol maximale de 3 x 3 mètres. Pour des surfaces plus importantes, il est alors nécessaire de recourir à des abris démontables classiques.

De plus, la structure des abris existants comporte, à chacun de ses angles, des montants verticaux télescopiques de manière à, dans un sens, rehausser ladite structure et les moyens de couverture en position déployée et, dans l'autre sens, permettre le abaissement de la structure de manière à la compacter davantage en position pliée. Chaque montant vertical comprend un élément inférieur reposant au sol au travers d'une embase et coulissant à l'intérieur d'un élément supérieur solidaire de ladite structure. De ce faire, l'élément inférieur est de section moins importante que l'élément supérieur, posant notamment des problèmes de rigidité de l'ensemble.

Un autre inconvénient réside dans le déplacement dudit abri au cours de son montage, notamment après le déploiement de la structure mais avant le rehaussement. Des roulettes amovibles ou non sont généralement disposées sous l'embase d'un montant pour positionner l'ensemble à sa guise. Une fois l'abri positionné, il est alors nécessaire de retirer ou d'escamoter lesdites roulettes, impliquant de soulever le poids de l'ensemble de la structure.

Le document US-A-2002/0074032 décrit un tel abri.

L'invention a pour but de pallier les inconvénients de l'état de la technique en proposant une structure pliable constituant abri pourvue de montants télescopiques rigidifiant l'ensemble de ladite structure et améliorant son assise ainsi que permettant un positionnement aisé de l'abri en vue de son rehaussement.

De plus, en position repliée, la structure est compactée de manière rigide et sûre, tout en offrant une manipulation aisée.

Un autre avantage de la structure selon l'invention réside dans le fait qu'elle peut avoir une dimension supérieure, de grande taille, afin d'apporter une alternative à l'utilisation de structures démontables.

Pour ce faire, l'invention concerne un montant télescopique pour structure pliable, apte à passer d'une position déployée de rehaussement de ladite structure à une position repliée, et inversement, ledit montant comprenant un élément inférieur coulissant à l'intérieur d'un élément supérieur solidaire de ladite structure, ledit élément inférieur reposant au sol en sa partie basse formant embase.

Un tel montant se caractérise par le fait que ledit élément supérieur est solidaire de moyens de déplacement, notamment au moins une roulette, de sorte que ladite roulette émerge en dessous de ladite embase en position repliée tandis qu'elle s'efface en position déployée sous l'action du déplacement vertical dudit élément supérieur.

L'élément supérieur comprend sur tout ou partie de sa longueur des moyens de guidage, tels une glissière apte à coopérer avec des moyens de roulement solidaires et articulés à ladite structure.

Selon d'autres caractéristiques de l'invention, l'embase comprend un évidemment conformé de manière à permettre la saillie en tout ou partie de ladite roulette sous ladite embase.

Avantageusement, ledit montant comprend des moyens de renforcement de l'assise dudit montant sous la forme d'une plaque comportant deux ailes s'étendant sensiblement orthogonalement l'une par rapport à l'autre, l'extrémité inférieure de ladite plaque étant solidaire de ladite embase tandis que l'extrémité supérieure coulisse le long de l'élément supérieur.

De plus, une aile d'un montant comprend des moyens de fixation des bords d'un panneau de liaison à au moins un autre montant.

Préférentiellement, une aile d'un montant comprend des moyens d'ancrage d'une paroi destinée à former un mur audit abri.

Selon un mode de réalisation, ledit élément supérieur est conformé de manière à coopérer par glissement avec l'élément inférieur de section sensiblement hexagonale.

L'invention concerne aussi une structure pliable formant abri pourvue de moyens d'assise sous la forme de tels montants télescopiques.

Selon une autre caractéristique de la structure, en position repliée, les montants sont fixés entre eux deux par deux au travers d'un panneau de liaison.

D'autres caractéristiques et avantages de l'invention ressortiront de la description détaillée qui va suivre des modes de réalisation non limitatifs de l'invention, en référence aux figures annexées dans lesquelles :
- la figure 1 représente une vue de dessous en perspective d'une structure selon l'invention en position déployée ;
- la figure 2 est une représentation de la structure en position repliée de stockage ou de transport ;
- la figure 3 est une vue en perspective d'un montant selon l'invention en position de rehaussement ;
- la figure 4 est une coupe d'un tel montant ;
- la figure 5 est une vue en perspective de dessus d'un détail dudit montant ; et
- la figure 6 est une vue en perspective d'un autre détail du montant selon l'invention.

La présente invention concerne une structure 1 pliable, apte à passer d'une position repliée de rangement ou transport à une position déployée, ou inversement, et destinée à former un abri 2 en position déployée. Les deux positions déployée et repliée sont réciproquement visibles sur les figures 1 et 2.

Cet abri 2 comprend des moyens de couverture 3 solidaires de ladite structure 1 de manière se replier le long de cette dernière lors du repliement dudit abri 2. Ces moyens de couverture 3 peuvent se présenter avantageusement sous la forme d'une bâche à simple ou double courbure, constituée en composé plastique ou en tout autre matière. Cette bâche est mise sous tension latérale par le déploiement de la structure 1. De plus, un mât 4 central met en tension verticale ladite bâche. Ce mât peut avantageusement être monté sous la forme d'une came, de manière à monter ou descendre sous l'action de rotation d'une manivelle, non représentée. En tension, les moyens de couverture 3 forment un toit sensiblement pyramidal. Ce toit peut être couronné d'un chapeau 5 solidaire de l'extrémité supérieure dudit mât 4.

La structure 1 comprend des longerons 6 articulés entre eux de manière à former un maillage autorisant son pliage et son déploiement. Lesdits longerons 6 sont mobiles à la manière d'accordéons pour permettre leur écartement ou leur rapprochement, l'extension ou la contraction desdits longerons 6 s'effectuant transversalement dans un plan horizontal.

La structure 1 comprend aussi des moyens d'assise 7 disposés en périphérie et aptes à permettre le maintien au sol dudit abri 2. Ces moyens d'assise 7 se présentent sous la forme de montants 8 verticaux.

On notera que la surface au sol délimitée par l'abri 2 peut se présenter sous la forme d'un polygone, en particulier régulier, tel un carré, un hexagone ou autre.

Un montant 8 est prévu télescopique, étant ainsi apte à passer d'une position déployée de rehaussement de ladite structure 1 à une position repliée, et inversement. Ledit montant 8 comprend un élément inférieur 9 coulissant à l'intérieur d'un élément supérieur 10 solidaire de ladite structure. Ledit élément inférieur 9 repose au sol en sa partie basse formant embase 11.

L'élément inférieur 8 d'un montant 8 est constitué d'un profilé métallique de forme sensiblement hexagonale, l'élément supérieur 10 ayant une section de forme complémentaire à la forme dudit élément inférieur 8, comme visible sur la figure 4. Ledit élément supérieur 10 est donc conformé de manière à coopérer par glissement avec l'élément inférieur 9 de section sensiblement hexagonale.

En particulier, l'élément supérieur 10 comprend des ailes latérales 12A,12B s'étendant sensiblement orthogonalement l'une par rapport à l'autre. Ces ailles 12A,12B servent de renfort audit montant 8 ainsi que de glissières à des moyens de renforcement de l'assise dudit montant 8. Ces derniers se présentent sous la forme d'une plaque comportant deux ailes 13A,13B s'étendant sensiblement orthogonalement l'une par rapport à l'autre, l'extrémité inférieure 14 de ladite plaque étant solidaire de ladite embase 11 tandis que l'extrémité supérieure 15 coulisse le long de l'élément supérieur 10, en particulier le long des ailes 12A,12B. Pour ce faire, les bords latéraux des ailes 12A,12B peuvent comporter une double pliure 16 vers l'intérieur de manière à entourer le bord des ailes 13A,13B. Cette pliure peut être continue ou discontinue, s'étendant sur tout ou partie du bord des ailes 12A,12B. Selon le mode de réalisation préférentiel de l'invention, visible sur la figure 3,les ailes 12A,12B peuvent aussi être pourvues de moyens de fixation 17 aptes à coulisser le long des bords des ailes 13A,13B.

De plus, les ailes 13A,13B recouvrent au moins en partie les ailes 12A,12B en position repliée, comme visible sur la figure 2. Dans cette configuration, un panneau 18 de liaison entre deux montants 8 contigus de solidariser l'ensemble de la structure 1 en position repliée, facilitant le transport et la manutention, ainsi que le stockage, permettant l'empilement de plusieurs structures 1. De plus, le panneau de liaison 18 protège la structure 1 une fois repliée. Il permet enfin de servir de support d'information, notamment de type publicitaire, par exemple concernant l'évènement ou bien le vendeur, fabricant ou loueur de ladite structure 1. Chaque montant 8 comprend des moyens de fixation 19 des bords 20 d'un tel panneau de liaison 18. Ces moyens de fixation 19 peuvent être disposés sur les ailes 13A,13B, de préférence, ils sont disposés sur des coins 21 disposés à chaque extrémité de caque montant 8. Ces coins 21 peuvent aussi servir pour l'empilement de structures 1 repliées mais peuvent être avantageusement prévus saillant par rapport aux bords desdites structures 1 de manière à le protéger des chocs lors de son transport. Par exemple, ces coins 21 peuvent être constitués d'une matière plastique souple ou semi-rigide.

Chaque aile 13A,13B comprend aussi des moyens d'ancrage 24, non représentés, d'une paroi destinée à former un mur audit abri 2. Cette paroi peut être constitués d'une bâche en toute matière, de préférence dans la même matière que la bâche des moyens de couverture 3. Les moyens d'ancrage 24 peuvent être disposés régulièrement le long desdites ailes 13A,13B.

Préférentiellement, l'élément supérieur 10 comprend aussi sur tout ou partie de sa longueur des moyens 25 apte guider les logerons 6 de la structure 1 lors des opérations de déploiement et pliage. Pour ce faire, le profilé formant l'élément supérieur 10 comprend lesdits moyens de guidage 25 sous la forme d'une glissière 26. Particulièrement visible sur la figure 4, cette glissière 26 se situe à l'intérieur du montant 8 et est constituée par deux extensions 27A,27B sensiblement parallèles l'une par rapport à l'autre. L'espace 28 ainsi formé entre les extensions 27A,27B est conformé de manière à coopérer avec des moyens de roulement 29 solidaires des extrémités 30 des longerons 6 de ladite structure 1.

Ces moyens de roulement 29, particulièrement visible sur la figure 6, comprennent un chariot 31 sur lequel sont montées articulées les extrémités 30 des longerons 6. Ce chariot coulisse à l'intérieur de ladite glissière 26 au travers d'au moins deux roues 32 disposées intérieurement et sensiblement parallèlement aux extensions 27A,27B. Lors du déploiement ou du pliage de la structure 1, les roues 32 coulissent alors le long de la glissière 26, évitant toute résistance et facilitant grandement le passage d'une position à une autre.

De plus, la glissière 26 peut servir de support à des kits d'éclairage, d'alimentation électrique, chauffage ou analogue. Pour ce faire, ces kits peuvent s'emboîter à l'intérieur des moyens de guidage 25 et comprennent des moyens de blocage à différentes hauteurs de ladite glissière 26.

Une autre caractéristique avantageuse de l'invention réside dans le fait que ledit élément supérieur 10 est solidaire de moyens de déplacement, notamment au moins une roulette 22, de sorte que ladite roulette 22 émerge en dessous de ladite embase 11 en position repliée tandis qu'elle s'efface en position déployée sous l'action du déplacement vertical dudit élément supérieur 10. Ainsi, en position repliée d'un montant 8, la roulette 22 surélève l'embase 11 et est en appui au sol. Selon le mode de réalisation visible sur les figures 4 et 5, l'embase 11 peut être conformée de manière à permettre la saillie en tout ou partie de ladite roulette 22. En particulier, l'embase 11 peut comprendre un évidement 23 destiné à recevoir ladite roulette 22.

A ce propos, ladite roulette 22 peut être fixée de manière amovible sur ledit élément supérieur 10 d'un montant 8. En position de rehaussement d'un montant 8, cette roulette 22 peut servir de support à un élément indépendant, tel une cloison, un montant, un bar ou autre.

La roulette 22 peut aussi servir de butée de fin de course du chariot 31 des moyens de roulement 29. En effet, lors de son déplacement au cours de la phase de pliage de la structure 1, le chariot est bloqué en partie basse dudit élément supérieur 10 par ladite roulette 22.

Il convient de noter que l'embase 11 se fixe à l'extrémité inférieure 14 de l'élément inférieur 9 d'un montant 8. Elle peut se présenter sous la forme d'une plaque de manière à augmenter la surface d'appui au sol d'un montant 8. En particulier, les embases 11 de chaque montant 8 recouvrent l'intégralité du dessous de la structure 1 en position repliée.

De même, le chapeau 5 recouvre l'intégralité du dessus de la structure 1 en position repliée. Ainsi dans cette position, la structure 1 est entièrement enfermée et protégée pour son transport et stockage.

L'invention concerne aussi une structure 1 pliable pour abri 2, apte à passer d'une position déployée formant ledit abri 2 à une position repliée, et inversement, et comprenant des moyens de couverture 3 solidaires et de moyens d'assise 7 télescopique aptes à rehausser ladite structure 1. Une telle structure 1 se caractérise par le fait que lesdits moyens d'assise 7 se présentent sous la forme d'au moins un des montant 8 comme précédemment décrit.

Bien entendu, l'invention n'est pas limitée aux exemples illustrés et décrits précédemment qui peuvent présenter des variantes et modifications dans le cadre des revendications.

## Revendications

1. Montant (8) télescopique pour structure (1) pliable, apte à passer d'une position déployée de rehaussement de ladite structure (1) à une position repliée, et inversement, ledit montant (8) comprenant un élément inférieur (9) coulissant à l'intérieur d'un élément supérieur (10) solidaire de ladite structure (1), ledit élément inférieur (9) reposant au sol en sa partie basse (14) formant embase (11), **caractérisé par le fait que** ledit élément supérieur (10) est solidaire de moyens de déplacement, notamment au moins une roulette (22), de sorte que ladite roulette (22) émerge en dessous de ladite embase (11) en position repliée tandis qu'elle s'efface en position déployée sous l'action du déplacement vertical dudit élément supérieur (10), et en ce que l'élément supérieur (10) comprend sur tout ou partie de sa longueur des moyens de guidage (25), tels une glissière (26) apte à coopérer avec des moyens de roulement (29) solidaires et articulés à ladite structure (1).

2. Montant (8) selon la revendication 1, **caractérisé par le fait que** l'embase (11) comprend un évidemment (23) conformé de manière à permettre la saillie en tout ou partie de ladite roulette (22) sous ladite embase (11).

3. Montant (8) selon l'une quelconque des revendications 1 ou 2, **caractérisé par le fait qu'**il comprend des moyens de renforcement de l'assise dudit montant (8) sous la forme d'une plaque comportant deux ailes (13A,13B) s'étendant sensiblement orthogonalement l'une par rapport à l'autre, l'extrémité inférieure de ladite plaque étant solidaire de ladite embase (11) tandis que l'extrémité supérieure coulisse le long de l'élément supérieur (10).

4. Montant (8) selon la revendication 3, **caractérisé par le fait qu'**une aile (13A ou 13B) d'un montant (8) comprend des moyens de fixation (17) des bords (20) d'un panneau (18) de liaison à au moins un autre montant (8).

5. Montant (8) selon l'une quelconque des revendications 3 ou 4, **caractérisé par le fait qu'**une aile (13A ou 13B) d'un montant (8) comprend des moyens d'ancrage (24) d'une paroi destinée à former un mur audit abri (2).

6. Montant (8) selon l'une quelconque des revendications précédentes, **caractérisé par le fait que** ledit élément supérieur (10) est conformé de manière à coopérer par glissement avec l'élément inférieur (9) de section sensiblement hexagonale.

7. Structure (1) pliable pour abri (2), apte à passer d'une position déployée formant ledit abri (2) à une position repliée, et inversement, et comprenant des moyens de couverture (3) solidaires et des moyens d'assise (7) télescopique apte à rehausser ladite structure (1), **caractérisé par le fait que** lesdits moyens d'assise (7) se présentent sous la forme d'au moins un des montant (8) selon l'une quelconque des revendications précédentes.

8. Structure (1) selon la revendication 7, **caractérisé par le fait qu'**en position repliée, les montants (8) sont fixés entre eux deux par deux au travers d'un panneau de liaison (18).

## Claims

1. Telescopic post (8) for a folding structure (1), capable of passing from an unfolded raised position of said structure (1) to a folded position, and vice-versa, said post (8) including a lower element (9) sliding inside an upper element (10) integral with said structure (1), said lower element (9) resting on the floor with its lower portion (14) forming a base (11), wherein said upper element (10) is integral with displacing means, namely at least one castor (22), so that said castor (22) emerges under said base (11) in folded position, while it withdraws in unfolded position under the action of the vertical displacement of said upper element (10), and wherein the upper element (10) comprises, over the whole or part of its length, guiding means (25), such as a slide (26) capable of co-operating with rolling means (29) integral with and hinged to said structure (1).

2. Post (8) according to claim 1, wherein the base (11) comprises a recess (23) shaped so as to allow said castor (22) to fully or partly protrude under said base (11).

3. Post (8) according to any of claims 1 or 2, wherein the post comprises means for reinforcing the seat of said post (8) in the form of a plate including two wings (13A, 13B) extending substantially orthogonal to each other, the lower end of said plate being integral with said base (11), while the upper end slides alongside the upper element (10).

4. Post (8) according to claim 3, wherein one wing (13A or 13B) of a post (8) comprises means for fastening (17) the edges (20) of a connecting panel (18) to at least another post (8).

5. Post (8) according to any of claims 3 or 4, wherein one wing (13A or 13B) of a post (8) comprises means for anchoring (24) a wall aimed at forming a wall for said shelter (2).

6. Post (8) according to any of the preceding claims, wherein said upper element (10) is shaped so as to co-operate through sliding with the lower element (9) with a substantially hexagonal cross-section.

7. Foldable structure (1) for a shelter (2), capable of passing from an unfolded position forming said shelter (2) to a folded position, and vice-versa, and comprising integral cover means (3) and telescopic supporting means (7) capable of raising said structure (1), wherein said supporting means (7) are in the form of at least one of the posts (8) according to any of the preceding claims.

8. Structure (1) according to claim 7, wherein, in folded position, the posts (8) are secured to each other two by two through a connecting panel (18).

## Patentansprüche

1. Teleskopmast (8) für eine faltbare Struktur (1), geeignet, um von einer entfaltenen, gehobenen Position der besagten Struktur (1) in eine aufgewickelte Position, und umgekehrt, versetzt zu werden, wobei der besagte Mast (8) ein unteres Element (9) umfasst, das in einem fest mit der besagten Struktur (1) verbundenen oberen Element (10) gleitet, wobei das besagte untere Element (9) mit seinem eine Auflage (11) bildenden unteren Teil (14) auf dem Boden ruht, **dadurch gekennzeichnet, dass** das besagte obere Element (10) fest mit Verschiebungsmitteln, nämlich wenigstens einem Laufrad (22), so verbunden ist, dass das besagte Laufrad (22) in aufgewickelter Position unterhalb der besagten Auflage (11) herausragt, während es sich in entfaltener Position unter der Wirkung der senkrechten Verschiebung des besagten oberen Elements (10) zurückzieht, und dass das obere Element (10) über seine ganze oder einen Teil seiner Länge Führungsmittel (25), wie ein Gleitstück (26) umfasst, das geeignet ist, um mit fest mit der besagten Struktur (1) verbundenen und zu dieser letzteren gelenkigen Rollmitteln (29) zusammenzuwirken.

2. Mast (8) nach Anspruch 1, **dadurch gekennzeichnet, dass** die Auflage (11) eine Ausnehmung (23) umfasst, die so gestaltet ist, dass sie es dem besagten Laufrad (22) erlaubt, völlig oder teilweise unterhalb der besagten Auflage (11) herauszuragen.

3. Mast (8) nach irgendeinem der Ansprüche 1 oder 2, **dadurch gekennzeichnet, dass** der Mast Mittel zum Verstärken des Sitzes des besagten Mastes (8) in der Form einer Platte umfasst, die zwei Flügel (13A, 13B) umfasst, die sich im wesentlichen orthogonal zu einander erstrecken, wobei das untere Ende der besagten Platte fest mit der besagten Auflage (11) verbunden ist, während das obere Ende das obere Element (10) entlang gleitet.

4. Mast (8) nach Anspruch 3, **dadurch gekennzeichnet, dass** ein Flügel (13A oder 13B) eines Mastes (8) Mittel zum Befestigen (17) der Ränder (20) einer Verbinduingsplatte (18) an wenigstens einen anderen Mast (8) umfasst.

5. Mast (8) nach irgendeinem der Ansprüche 3 oder 4, **dadurch gekennzeichnet, dass** ein Flügel (13A oder 13B) eines Mastes (8) Mittel zur Verankerung (24) einer Wand umfasst, die dazu bestimmt ist, eine Mauer für die besagte Bauhütte (2) zu bilden.

6. Mast (8) nach irgendeinem der vorgehenden Ansprüche, **dadurch gekennzeichnet, dass** das besagte obere Element (10) so gestaltet ist, dass es durch Gleiten mit dem im Querschnitt im wesentlichen hexagonalen unteren Element (9) zusammenwirkt.

7. Faltbare Struktur (1) für eine Bauhütte (2), geeignet, um von einer abgewickelten, die besagte Bauhütte (2) bildenden Position in eine entfaltene Position, und umgekehrt, versetzt zu werden, und umfassend fest verbundene Deckmittel (3) und teleskopische Auflagemittel (7), die geeignet sind, die besagte Struktur (1) zu erhöhen, **dadurch gekennzeichnet, dass** die besagten Auflagemittel (7) als wenigstens einer der Maste (8) nach irgendeinem der vorgehenden Ansprüche ausgestaltet sind.

8. Struktur (1) nach Anspruch 7, **dadurch gekennzeichnet, dass** die Maste (8) in aufgewickelter Position immer zwei über eine Verbindungsplatte (18) an einander besfestigt sind.
